# EUROPÄISCHE PATENTANMELDUNG

(11) **EP 4 775 076 A1**
(43) Veröffentlichungstag der Anmeldung: **15.07.2026**
(21) Anmeldenummer: 26150725.5
(22) Anmeldetag: 08.01.2026
(51) Int. Cl.: A43C 9/00

(54) **SCHNURENDSTÜCK ZUR BEFESTIGUNG EINES DEKORATIVEN ELEMENTS**

(30) Priorität: 09.01.2025 DE 102025100604
(71) Anmelder: Temür, Fahrettin, 51063 Köln (DE)
(72) Erfinder: Temür, Fahrettin, 51063 Köln (DE)
(74) Vertreter: Zimmermann & Partner Patentanwälte mbB

(57) **Zusammenfassung**

Die Erfindung betrifft ein Schnurendstück zur Befestigung eines dekorativen Elements an einem Schnurende (10). Das Schnurendstück umfasst eine Hülse (20), wobei die Hülse (20) ein vorderes Teilstück (22) und ein hinteres Teilstück (24) aufweist. Das hinter Teilstück (24) ist dazu vorgesehen, permanent mit dem Schnurende (10) verbunden zu sein. Das vordere Teilstück (22) weist einen Montagemechanismus (26) auf. Der Montagemechanismus (26) ist dazu vorgesehen, dass ein dekoratives Element wiederholt montiert und/oder demontiert werden kann. Die Erfindung betrifft des Weiteren, eine Schnur, wobei ein Schnurendstück mit einem Schnurende der Schnur permanent verbunden ist, ein dekoratives Element zum wiederholten montieren und/oder demontieren an einem Schnurendstück und eine Methode zur Montage und/oder Demontage eines dekorativen Elements an einem Schnurende (10).

## Beschreibung

Die Erfindung bezieht sich auf ein Schnurendstück und/oder ein dekoratives Element zur Befestigung eines Zierelements an einem Schnurende.

### Stand der Technik

Üblicherweise werden Zierelemente an Schnurenden einer Schnur dauerhaft montiert. Das Zierelement kann nicht von dem Schnurende demontiert werden. Daraus entstehen einige Nachteile. Beispielsweise kann ein Zierelement an einem Schnurende nicht gewechselt werden. Des Weiteren muss die Größe eines Lochs durch das die Schnur gefädelt werden soll größer sein als der Querschnitt des Zierelements.

Ausführungsformen der Erfindung weißen die aufgeführten Nachteile, mindestens teilweise, nicht auf.

### Zusammenfassung der Erfindung

Ein Schnurendstück entsprechend der Erfindung kann es ermöglichen, dass ein Zierelement an einem Schnurende wiederholt montiert und/oder demontiert werden kann.

Ein dekoratives Element entsprechend der Erfindung kann es ermöglichen, dass ein Zierelement an einem Schnurende wiederholt montiert und/oder demontiert werden kann.

Ein Schnurendstück entsprechend der Erfindung kann beispielsweise dazu vorgesehen sein, permanent mit einem Schnurende einer Schnur verbunden zu sein, wobei die Schnur eine in der Modebranche verwendete Schnur sein kann. Eine in der Modebranche verwendete Schnur kann beispielsweise ein Schnürsenkel, eine Kordel in einem Kapuzenpulli und/oder eine Kordel in einer Hose sein. Ein Schnurendstück entsprechend der Erfindung kann beispielsweise dazu vorgesehen sein, permanent mit einem Schnurende einer Schnur verbunden zu sein, wobei die Schnur als Schnürsenkel an einem Schuh verwendet werden kann. Ein Schnurendstück entsprechend der Erfindung kann beispielsweise dazu vorgesehen sein, permanent mit einem Schnurende einer Schnur verbunden zu sein, wobei die Schnur in der Autoindustrie, beispielsweise an einem Auto oder einem Motorrad, verwendet werden kann. Ein Schnurendstück entsprechend der Erfindung kann beispielsweise dazu vorgesehen sein, permanent mit einem Schnurende einer Schnur verbunden zu sein, wobei die Schnur in der Juwelierbranche verwendet werden kann. Ein Schnurendstück entsprechend der Erfindung kann beispielsweise dazu vorgesehen sein, permanent mit einem Schnurende einer Schnur verbunden zu sein, wobei die Schnur als Anhänger, beispielsweise als Schlüsselanhänger, verwendet werden kann. Eine in der Modebranche verwendete Schnur kann flexibel in einem Kleidungsstück integriert sein. Beispielsweise kann eine in der Modebranche verwendete Schnur in einem Kleidungstück montiert und/oder demontiert werden. Das Ende einer in der Modebranche verwendeten Schnur kann von einer Ummantelung umhüllt sein um das Ausfransen der Schnur zu verhindern. In der Modebranche kann eine solche Ummantelung "Benadelung" genannt werden.

Ein Schnurendstück zur Befestigung eines dekorativen Elements an einem Schnurende gemäß der Erfindung umfasst eine Hülse. Die Hülse weißt ein vorderes Teilstück und ein hinteres Teilstück auf. Das hintere Teilstück ist dazu vorgesehen, permanent mit dem Schnurende der Schnur verbunden zu sein. Das vordere Teilstück weißt einen Montagemechanismus auf. Der Montagemechanismus ist dazu vorgesehen, dass ein dekoratives Element wiederholt montiert und/oder demontiert werden kann.

Ein Schnurendstück gemäß der Erfindung kann einige Vorteile aufweisen. Beispielsweise kann das dekorative Element das an dem Schnurendstück befestigt wird gewechselt werden. So kann das Design des Schnurendes angepasst werden, ohne die Schnur wechseln zu müssen. Beispielsweise kann das dekorative Element einen Querschnitt aufweisen, welcher größer sein kann als das Loch durch das die Schnur, zum Gebrauch der Schnur, gefädelt werden kann. Beispielsweise kann ein dekoratives Element von einem Schnurende demontiert werden, um es an einem anderen Schnurende, beispielsweise ein Schnurende einer anderen Schnur, zu montieren. Dies kann besonders bei teuren Zierelementen von Vorteil sein.

Entsprechend einer Ausführungsform der Erfindung kann der Montagemechanismus ein beliebiger Montagemechanismus sein der eine wiederholte Montage und/oder Demontage eines dekorativen Elements an dem Montagemechanismus ermöglichen kann.

Entsprechend einer Ausführungsform der Erfindung kann eine Hülse aus einem beliebigen Material bestehen. Beispielsweise kann die Hülse aus Plastik bestehen. Produktionskosten können dadurch reduziert sein. Beispielsweise kann die Hülse aus Metall (beispielsweise Gold, Silber, Titan und/oder Platin) bestehen. Beispielsweise kann die Hülse aus einer Legierung bestehen (beispielsweise Weißgold, Chrom, und/oder Aluminium) bestehen. Die Hülse kann dadurch beständiger sein. Beispielsweise kann die Hülse aus poliertem oder gegossenem Chrom bestehen. Beispielsweise kann die Hülse beschichtet und/oder eingefärbt sein. Die Hülse durch die Wahl des Materials, der Beschichtung und/oder der Einfärbung optisch aufgewertet sein. Beispielsweise kann die Hülse aus elastischem Plastik bestehen. Beispielsweise kann die Hülse aus Kunststoff bestehen. Beispielsweise kann die Hülse aus Hartz (beispielsweise Epoxidharz) bestehen. Es kann von Vorteil sein das Material der Hülse an den Montagemechanismus anzupassen.

Entsprechend einer Ausführungsform der Erfindung kann eine Hülse die Grundform eines Prismas, eines Quaders, eines Würfels, einer Pyramide, eines Kegels, einer Kugel, eines Zylinders und/oder eine Kombination der vorhergehenden Geometrien haben. Beispielsweise kann eine Hülse eine beliebige, insbesondere geometrische, Form haben. Beispielsweise kann eine Hülse ein Polygon, einen Kreis, eine Ellipse und/oder eine Kombination davon als Grundfläche haben. Die Grundfläche kann entlang einer Achse die nicht in der Ebene der Grundfläche liegt parallel verschoben werden um zu der Grundform der Hülse zu gelangen. Beispielsweise kann die Grundfläche entlang einer Achse senkrecht zu der Grundfläche parallel verschoben werden um zu der Grundform der Hülse zu gelangen. Der äußere Umfang der Hülse kann beispielsweise der Fläche / den Flächen entsprechen, die parallel zu der Achse verlaufen. Beispielsweise hat die Hülse eine zylindrische Grundform. Beispielsweise kann die Hülse eine elliptische Grundfläche haben. Die Grundform der Hülse kann verstanden werden als die äußere Form der Hülse. Die Grundform der Hülse kann verstanden werden als die äußere Form der Hülse, wobei der Montagemechanismus nicht berücksichtig sein kann. Die Grundform der Hülse kann verstanden werden als die äußere Form des vorderen Teilstücks.

Entsprechend einer Ausführungsform der Erfindung kann der Montagemechanismus beispielsweise ein Gewinde, eine Steckverbindung, eine Klickverbindung und/oder eine elastische Verformung sein. Das Gewinde kann ein Innengewinde oder ein Außengewinde sein. Optional ist das Gewinde ein Feingewinde. Der Montagemechanismus kann beispielsweise die elastische Verformung eines Schlauches durch einen Stift beinhalten. Eine Klickverbindung kann beispielsweise eine Verbindung sein, welche durch das Drücken eines Knopfes wieder gelöst werden kann.

Entsprechend einer Ausführungsform der Erfindung kann das hinter Teilstück beispielsweise dazu vorgesehen sein, permanent mit einem Schnurende durch Verpressen, Verkleben, Schmelzen und/oder unelastisches Verformen verbunden zu sein. Optional kann das hintere Teilstück permanent mit einem Schnurende verbunden sein, wenn das hintere Teilstück nur durch destruktive Verfahren von dem Schnurende entfernt werden kann. Beispielsweise können Lösungsmittel, unelastische Verformung und/oder Zerstörung des Schnurendstücks, der Schnur und/oder einer Ummantelung als destruktive Verfahren angesehen werden.

Entsprechend einer Ausführungsform der Erfindung kann das Schnurendstück dazu vorgesehen sein, durch eine Ummantelung permanent mit dem Schnurende verbunden zu sein. Entsprechend einer Ausführungsform der Erfindung kann eine Ummantelung eine Benadelung sein.

Entsprechend einer Ausführungsform der Erfindung kann das hintere Teilstück dazu vorgesehen sein, innerhalb der Schnur permanent mit dem Schnurende verbunden zu sein. Beispielsweise kann das Schnurendstück dazu vorgesehen sein, vollständig innerhalb der Schnur mit dem Schnurende permanent verbunden zu sein. Beispielsweise kann das Schnurendstück dazu vorgesehen sein, teilweise innerhalb der Schnur mit dem Schnurende permanent verbunden zu sein.

Entsprechend einer Ausführungsform der Erfindung kann das Schnurendstück dazu vorgesehen sein das Schnurende ganz oder teilweise zu ummanteln. Beispielsweise kann die Ummantelung das hinter Teilstück des Schnurendstücks sein. Optional kann der hintere Teil des Schnurendstücks die Ummantelung sein.

Entsprechend einer Ausführungsform der Erfindung kann das hinter Teilstück des Schnurendstücks dazu vorgesehen sein, innerhalb der Schnur permanent mit dem Schnurende verbunden zu sein. Beispielsweise kann das hintere Teilstück dazu vorgesehen sein innerhalb des Schnurendes verklebt und/oder verwebt zu sein. Optional kann eine Ummantelung dazu vorgesehen sein dazu beizutragen das hinter Teilstück permanent mit dem Schnurende zu verbinden. Eine Ummantelung kann beispielsweise zusätzliche Stabilität der Schnur, des hinteren Teilstücks und/oder des vorderen Teilstücks ermöglichen.

Entsprechend einer Ausführungsform der Erfindung kann das hinter Teilstück des Schnurendstücks, mindestens eine Ausbuchtung aufweisen. Optional kann das hintere Teilstück zwei, drei, vier oder mehr Ausbuchtungen aufweisen. Beispielsweise können die Ausbuchtungen symmetrisch angeordnet sein. Optional kann die eine Ausbuchtung sich über den gesamten äußeren Umfang des hinteren Teilstücks erstrecken. Die Ausbuchtung kann dazu vorgesehen sein, das Herausrutschen des hinteren Teilstücks und/oder des vorderen Teilstücks aus der Schnur zu verhindern. Insbesondere kann die Ausbuchtung in Kombination mit einer Ummantelung dazu vorgesehen sein, das herausrutschen des hinteren Teilstücks und/oder des vorderen Teilstücks aus der Schnur zu verhindern. Die Ausbuchtung kann als Druckfläche genutzt werden, um beispielsweise einen besseren Griff zu ermöglichen. Dies kann besonders Vorteilhaft sein, wenn zum Montieren und/oder Demontieren eines dekorativen Elements Druck aufgewendet werden muss, beispielsweise beim Verschrauben und/oder beim Drücken eines Knopfes. Mehrere Ausbuchtungen können diese Effekte versstärken.

Entsprechend einer Ausführungsform der Erfindung kann das hinter Teilstück des Schnurendstücks zwei Ausbuchtungen aufweisen. Insbesondere können die Ausbuchtungen symmetrisch angeordnet sein. Insbesondere können die Ausbuchtungen in einer Ebene angeordnet sein.

Entsprechend einer Ausführungsform der Erfindung kann das Schnurendstück dazu vorgesehen sein, mit dem Schnurende einer in der Modebranche üblichen Schnur permanent verbunden zu sein, beispielsweise mit der Kordel an der Kapuze eines Kapuzenpullovers, mit der Kordel am Bund einer Hose, beispielsweise einer Jogginghose, mit einem Schnürsenkel eines Schuhs, einer in der Autoindustrie verwendeten Schnur, einer in der Juwelierbranche verwendeten Schnur und/oder einer Schnur eines Schlüsselanhängers. Insbesondere kann das hinter Teilstück dazu vorgesehen sein, mit dem Schnurende eines Schnürsenkels permanent verbunden zu sein.

Entsprechend einer Ausführungsform der Erfindung kann der Montagemechanismus dazu vorgesehen sein, dass das dekorative Element wiederholt zentrisch in der Längsachse der Schnur montiert und/oder demontiert werden kann. Zentrisch in der Längsachse der Schnur kann bedeuten, dass das dekorative Element im Zentrum des Querschnitts der Schnur montiert und/oder demontiert werden kann.

Entsprechend einer Ausführungsform der Erfindung kann das vordere Teilstück mindestens zwei Montagemechanismen aufweisen. Jeder Montagemechanismus kann dazu vorgesehen sein, dass ein dekoratives Element wiederholt montiert und/oder demontiert werden kann.

Entsprechend einer Ausführungsform kann ein Montagemechanismus dazu vorgesehen sein, dass ein dekoratives Element wiederholt am äußeren Umfang der Hülse montiert werden kann. Beispielsweis kann ein dekoratives Element in radialer Richtung zur Längsachse der Schnur montiert und/oder demontiert werden.

Entsprechend einer Ausführungsform der Erfindung kann die Hülse ein elastischer Schlauch sein. Beispielsweise kann die Hülse ein elastischer Schlauch sein, der in die Schnur eingewebt und/oder eingeklebt ist. Eine Ummantelung kann dem Schlauch an dem Schnurende Stabilität verleihen, damit dieser nicht abknickt und/oder aus der Schnur herausgezogen werden kann.

Entsprechend einer Ausführungsform der Erfindung kann die Hülse ein elastischer Schlauch sein. Der elastische Schlauch kann sich über die gesamte Länge der Schnur erstrecken.

Die Erfindung umfasst eine Schnur entsprechend der Erfindung, wobei ein Schnurendstück gemäß der Erfindung permanent mit einem Schnurende der Schnur verbunden ist. Insbesondere wobei ein Schnurendstück gemäß einer der aufgeführten Ausführungsformen der Erfindung permanent mit einem Schnurende der Schnur verbunden ist.

Ein dekoratives Element entsprechend der Erfindung kann dazu vorgesehen sein, an einem Schnurendstück wiederholt montiert und/oder demontiert zu werden, beispielsweise um ein Zierelement an einem Schnurende wiederholt zu montieren und/oder demontieren.

Ein dekoratives Element umfasst ein Zierelement und eine Montagevorrichtung. Das Zierelement ist dazu vorgesehen ein Schnurende optisch aufzuwerten. Die Montagevorrichtung ist dazu vorgesehen um das dekorative Element wiederholt an dem Montagemechanismus eines Schnurendstücks zu montieren und/oder demontieren.

Entsprechend einer Ausführungsform der Erfindung kann die Montagevorrichtung an den Montagemechanismus des Schnurendstücks angepasst sein. Beispielsweise kann der Montagemechanismus ein Gewinde (zum Beispiel ein Innengewinde) sein und die Montagevorrichtung ein Gewinde (zum Beispiel ein Außengewinde) sein. Beispielsweise kann der Montagemechanismus ein Gewinde (zum Beispiel ein Außengewinde) sein und die Montagevorrichtung ein Gewinde (zum Beispiel ein Innengewinde) sein. Beispielsweise kann der Montagemechanismus ein elastischer Schlauch sein und die Montagevorrichtung kann ein Stift sein mit einem Außendurchmesser größer als der Innendurchmesser des Schlauches. Hierdurch kann der Schlauch elastisch verformt werden, wodurch der Stift in dem Schlauch montiert wird.

Entsprechend einer Ausführungsform der Erfindung kann das Zierelement mindestens eines der nachfolgenden Zierelemente umfassen: a) einen Schmuckstein; b) eine Perle; c) einen Kristall; d) einen Buchstaben; e) ein Logo; f) ein Imitat eines der vorherig genannten Zierelemente und/oder eine Kombination aus mindestens zwei der vorherig genannten Zierelemente. Beispielsweise kann ein Zierelement ein Edelstein (Diamant, Smaragd, Opal etc.) sein. Beispielsweise kann ein Zierelement eine Nachbildung eines Edelsteins sein. Beispielsweise kann ein dekoratives Element mehrere Zierelemente umfassen. Beispielsweise kann ein Zierelement, zumindest teilweise, aus einem Metall (beispielsweise Gold, Silber, Titan und/oder Platinum) bestehen. Beispielsweise kann ein Zierelement, zumindest teilweise, aus einer Legierung (beispielsweise Weißgold, Chrom und/oder Aluminium) bestehen.

Eine Methode zur Montage und/oder Demontage eines dekorativen Elements an einem Schnurende entsprechend der Erfindung umfasst: Fixieren eines Schnurendstücks an einem Schnurende und Montieren und/oder Demontieren des dekorativen Elements an dem Schnurendstück. Das Schnurendstück wird durch das Fixieren permanent mit dem Schnurende verbunden.

Entsprechend einer Ausführungsform der Erfindung kann das dekorative Element an dem Schnurendstück ausgetauscht werden. Beispielsweise kann ein erstes dekoratives Element von dem Schnurendstück demontiert werden und ein zweites dekoratives Element an dem Schnurendstück montiert werden.

Entsprechend einer Ausführungsform der Erfindung kann mehr als nur ein dekoratives Element an dem Schnurendstück montiert und/oder demontiert werden.

Entsprechend einer Ausführungsform der Erfindung kann das Fixieren des Schnurendstücks an einem Schnurende durch kleben, verpressen, schmelzen und/oder unelastisches verformen geschehen.

Entsprechend einer Ausführungsform der Erfindung kann die Hülse eine Länge von 7 mm bis 27 mm, beispielsweise circa 17 mm, haben. Entsprechend einer Ausführungsform der Erfindung kann die Hülse einen Durchmesser von 0,975 mm bis 19,5 mm, beispielsweise circa 3,5 mm oder circa 3,9 mm, haben. Entsprechend einer Ausführungsform der Erfindung kann die Hülse einen Durchmesser von 2,8 mm bis 3,9 mm haben. Entsprechend einer Ausführungsform der Erfindung kann der Montagemechanismus einen Durchmesser von 0,25 mm bis 5 mm, beispielsweise circa 1 mm, haben. Entsprechend einer Ausführungsform der Erfindung kann der Montagemechanismus ein Gewinde sein, wobei das Gewinde einen Durchmesser von größer/gleich 0,25 mm, beispielsweise 0,25 mm bis 5 mm oder circa 1mm, hat. Entsprechend einer Ausführungsform der Erfindung kann der Montagemechanismus eine Länge von 2 mm bis 8 mm, beispielsweise circa 5 mm, habe. Entsprechend einer Ausführungsform der Erfindung kann das Material der Hülse Metall und/oder Kunststoff enthalten.

Typischerweise können die Maße des Schnurendstücks an die Schnur angepasst sein, mit dessen Schnurende das Schnurendstück verbunden werden soll. Beispielsweise kann die Schnur/das Schnurende so vorteilhaft optisch aufgewertet werden. Beispielsweise kann das Schnurendstück so vorteilhaft mit dem Schnurende verbunden werden. Beispielsweise kann das dekorative Element so vorteilhaft an dem Schnurendstück montiert und/oder demontiert werden.

Entsprechend einer Ausführungsform der Erfindung kann das vordere Teilstück und das hinter Teilstück durch ein mittleres Teilstück separiert sein. Entsprechend einer Ausführungsform der Erfindung kann das mittlere Teilstück eine dicke von 0,1 mm bis 5 mm, beispielsweise circa 2 mm, haben.

Entsprechend einer Ausführungsform der Erfindung kann das hintere Teilstück eine Länge von 5 mm bis 20 mm, beispielsweise circa 10 mm, haben. Entsprechend einer Ausführungsform der Erfindung kann das hinter Teilstück eine zylindrische Aussparung aufweisen, wobei die zylindrische Aussparung eine Länge von 5 mm bis 20 mm, beispielsweise circa 10 mm, und einen Durchmesser von 1,0 mm bis 5 mm, beispielsweise circa 2,9 mm, haben kann.

Entsprechend einer Ausführungsform der Erfindung kann "circa" eine Variation (sowohl positiv als auch negative) von 25%, 20%, 15%, 10%, 5% oder 1% der Maßangabe bedeuten.

### Kurze Beschreibung der Figuren

Im Folgenden werden Aspekte der Erfindung beispielhaft anhand von Figuren beschrieben. Die Figuren zeigen:
Figur 1a - i mehrere schematische Darstellungen ausgewählter Ausführungsformen eines Schnurendstücks entsprechend der Erfindung;
Figur 2a - c mehrere schematische Darstellungen ausgewählter Ausführungsformen eines dekorativen Elements entsprechend der Erfindung;
Figur 3a - b mehrere schematische Darstellungen ausgewählter Ausführungsformen eines Schnurendstücks mit montiertem dekorativem Element entsprechend der Erfindung;
Figur 4a- b mehrere schematische Darstellungen ausgewählter Ausführungsformen eines Schnurendstücks mit montiertem dekorativem Element entsprechend der Erfindung;
Figur 5a - b mehrere schematische Darstellungen einer ausgewählten Ausführungsform eines Schnurendstücks entsprechend der Erfindung;
Figur 6 eine schematische Darstellung einer ausgewählten Ausführungsform eines Schnurendstücks mit einem montierten dekorativen Element entsprechend der Erfindung;
Figur 7eine Abbildung einer ausgewählten Ausführungsform des Schnurendstücks entsprechend der Erfindung mit und ohne ein montiertes dekoratives Element und ein dekoratives Element entsprechend der Erfindung; und
Figur 8a - b zwei Abbildungen ausgewählter Ausführungsformen eines Schnurendstücks entsprechend der Erfindung mit und montiertem dekorativem Element.

### Detaillierte Beschreibung der Figuren

Im nachfolgenden werden Aspekte der Erfindung anhand von Figuren beschrieben. Die Figuren zeigen lediglich beispielhafte Ausführungsformen.

Die Figuren 1a - 1c zeigen eine ausgewählte Ausführungsform eines Schnurendstücks entsprechend der Erfindung aus verschiedenen Perspektiven. Das Schnurendstück umfasst eine Hülse 20. Die Hülse 20 weist ein vorderes Teilstück 22 und ein hinteres Teilstück 24 auf. Das vordere Teilstück 22 weist einen Montagemechanismus 26 auf. Das hinter Teilstück 24 kann, beispielsweise durch kleben, permanent mit einem Schnurende 10 verbunden werden. Die Hülse kann eine zylindrische Grundform mit einem äußeren Umfang 28 aufweisen.

Die Figuren 1d - 1e zeigen eine ausgewählte Ausführungsform eines Schnurendstücks entsprechend der Erfindung aus verschiedenen Perspektiven. Das Schnurendstück umfasst eine Hülse 20. Die Hülse 20 weist ein vorderes Teilstück 22 und ein hinteres Teilstück 24 auf. Das vordere Teilstück 22 weist einen Montagemechanismus 26 auf. Das hinter Teilstück 24 kann, beispielsweise durch kleben, permanent mit einem Schnurende 10 verbunden werden. Die Hülse kann eine zylindrische Grundform mit einem äußeren Umfang 28 aufweisen. Das hintere Teilstück 24 weist eine Ausbuchtung 25 auf.

Die Figuren 1f - 1i zeigen eine ausgewählte Ausführungsform eines Schnurendstücks entsprechend der Erfindung aus verschiedenen Perspektiven. Das Schnurendstück umfasst eine Hülse 20. Die Hülse 20 weist ein vorderes Teilstück 22 und ein hinteres Teilstück 24 auf. Das vordere Teilstück 22 weist einen Montagemechanismus 26 auf. Das hinter Teilstück 24 kann, beispielsweise durch kleben und/oder einklemmen, permanent mit einem Schnurende 10 verbunden werden. Die Hülse kann eine zylindrische Grundform mit einem äußeren Umfang 28 aufweisen. Das hintere Teilstück 24 weist zwei Ausbuchtungen 25 auf. Die beiden Ausbuchtungen 25 können symmetrisch um die Hülse 20 angeordnet sein.

Die Figuren 2a - 2c zeigen ausgewählte Ausführungsformen dekorativer Elemente entsprechend der Erfindung.

In Figur 2a weist das dekorative Element eine Perle als Zierelement 30 auf. Die Montagevorrichtung 40 kann beispielsweise ein Stecker, ein Gewinde und/oder ein Klickmechanismus sein.

In Figur 2b weist das dekorative Element vier Perlen als Zierelement 30 auf. Die Montagevorrichtung 40 kann beispielsweise ein Stecker, ein Gewinde und/oder ein Klickmechanismus sein.

In Figur 2c weist das dekorative Element einen Schmuckstein als Zierelement 30 auf. Die Montagevorrichtung 40 kann beispielsweise ein Stecker, ein Gewinde und/oder ein Klickmechanismus sein.

Die Figuren 3a - 3b zeigen ausgewählte Ausführungsformen eines Schnurendstücks mit montiertem dekorativen Element entsprechend der Erfindung. Das Schnurendstück umfasst eine Hülse 20. Das hintere Teilstück 24 der Hülse 20 kann permanent mit einem Schnurende 10 einer Schnur 12 verbunden sein. Das dekorative Element weist ein Zierelement 30 und eine Montagevorrichtung 40 auf. Die Montagevorrichtung 40 kann in dem Montagemechanismus 26 des vorderen Teilstücks 22 der Hülse 20 montiert sein. Beispielsweise kann die Montagevorrichtung 40 ein Gewinde (zum Beispiel ein Außengewinde) sein und der Montagemechanismus 26 kann ein Gewinde (zum Beispiel ein Innengewinde) sein. Optional kann die Montagevorrichtung 40 mit einem Klickmechanismus an dem Montagemechanismus 26 montiert sein. Die Hülse 20 kann einen äußeren Umfang 28 aufweisen.

In Figur 3a kann das Schnurende 10 vom hinteren Teilstück 24 vollständig ummantelt sein. Das Schnurende 10 kann beispielsweise in das hintere Teilstück 24 der Hülse 20 geklebt sein. Die Hülse kann einen äußeren Umfang 28 aufweisen, der das Schnurende 10 optisch aufwerten kann. Das Material der Hülse 20 kann so gewählt sein, dass das Schnurende 10 optisch aufgewertet werden kann und/oder dass der Montagemechanismus 26 eine zuverlässige Montage des dekorativen Elements ermöglichen kann.

In Figur 3b kann das hintere Teilstück 24 vollständig oder teilweise von dem Schnurende 10 ummantelt sein. Das Schnurende 10 kann eine Einbuchtung aufweisen, in die das hintere Teilstück 24 eingeführt werden kann. Das Schnurende 10 kann mehrere Segmente aufweisen, die das hintere Teilstück 24 ummanteln. Die Hülse 20 kann vollständig von dem Schnurende 10 ummantelt sein. Der äußere Umfang 28 der Hülse 20 kann an das Schnurende 10 angepasst sein, um einen zuverlässigen Halt der Hülse 20 in dem Schnurende 10 zu ermöglichen. Eine Ummantelung 50 kann das Schnurende 10 teilweise und/oder vollständig ummanteln. Vollständig ummanteln kann verstanden werden als den äußeren Umfang 28 vollständig ummanteln. Vollständig ummanteln kann verstanden werden als den äußeren Umfang 28 vollständig ummanteln ohne das vordere Ende der Hülse 20 (das Ende der Hülse 20, dass das vordere Teilstück 22 aufweist) zu ummanteln. Die Ummantelung 50 kann an den äußeren Umfang 28 der Hülse 20 angepasst sein, um einen zuverlässigen Halt der Hülse 20 in dem Schnurende 10 zu ermöglichen. Der äußere Umfang 50 der Hülse 20 kann an die Ummantelung 50 angepasst sein, um einen zuverlässigen Halt der Hülse 20 in dem Schnurende 10 zu ermöglichen. Das Material der Ummantelung 50 kann so gewählt sein, dass das Schnurende optisch aufgewertet sein kann und/oder dass ein zuverlässiger Halt der Hülse 20 in dem Schnurende 10 ermöglicht werden kann.

Das hintere Teilstück 24 kann eine, zwei, drei, vier oder mehr Ausbuchtungen 25 aufweisen. Das hintere Teilstück 24 kann eine Ausbuchtung 25 aufweisen, die sich um den gesamten äußeren Umfang 28 der Hülse 20 erstreckt. Das hintere Teilstück 24 kann eine Ausbuchtung 25 aufweisen, die sich um einen signifikaten Teil des äußeren Umfangs 28 der Hülse 20 erstreckt. Das hintere Teilstück 24 kann mehrere Ausbuchtungen 25 aufweisen, die sich jeweils um einen signifikanten Teil des äußeren Umfangs 28 der Hülse 20 erstrecken. Das hintere Teilstück 24 kann mehrere Ausbuchtungen 25 aufweisen, die sich gemeinsam um einen signifikanten Teil des äußeren Umfangs 28 der Hülse 20 erstrecken. Ein signifikanter Teil des äußeren Umfangs 28 kann beispielsweise mehr als 50%, mehr als 75% oder mehr als 90% des äußeren Umfangs 28 sein.

Die Ausbuchtungen 28 können symmetrisch angeordnet sein. Zwischen benachbarten Ausbuchten 28 kann ein Winkel von 360° geteilt durch die Anzahl an Ausbuchtungen 28 aufgespannt sein. Die Ausbuchtungen 28 können asymmetrisch angeordnet sein. Die Ausbuchtung 28 oder die Ausbuchtungen 28 können einen rechten Winkel mit dem äußeren Umfang 28 der Hülle 20 aufspannen.

Die Figuren 4a - 4b zeigen ausgewählte Ausführungsformen eines Schnurendstücks mit montiertem dekorativen Element entsprechend der Erfindung. Das Schnurendstück umfasst eine Hülse 20. Die Hülse weist ein hinteres Teilstück 24 und ein vorderes Teilstück 22 auf. Das hinter Teilstück 24 kann dazu vorgesehen sein, permanent mit einem Schnurende 10 verbunden zu sein. Das vordere Teilstück 22 umfasst einen Montagemechanismus 26, der es ermöglichen kann ein dekoratives Element am äußeren Umfang 28 der Hülse 20 zu montieren und/oder zu demontieren. Das vordere Teilstück 22 kann einen Montagemechanismus 26 umfassen, der es ermöglichen kann ein dekoratives Element in einem rechten Winkel am äußeren Umfang 28 der Hülse 20 zu montieren und/oder zu demontieren. Das vordere Teilstück 22 kann einen Montagemechanismus 26 umfassen, der es ermöglichen kann ein dekoratives Element zentrisch in der Längsachse der Schnur 12 zu montieren und/oder zu demontieren, siehe Figur 4a.

Das vordere Teilstück kann einen Montagemechanismus umfassen, der es ermöglichen kann zwei dekorative Elemente am äußeren Umfang der Hülse zu montieren und/oder zu demontieren. Beispielsweise kann der Montagemechanismus durchgängig durch die Hülse sein, um an beiden Enden des Montagemechanismus ein dekoratives Element wiederholt zu montieren und/oder demontieren.

Das vordere Teilstück 22 kann mindestens zwei Montagemechanismen 26 umfassen. Das vordere Teilstück 22 kann mindestens zwei Montagemechanismen 26 umfassen, wobei mindestens ein Montagemechanismus 26 dazu vorgesehen sein kann ein dekoratives Element zentrisch in der Längsachse der Schnur 12 zu montieren und/oder zu demontieren und wobei mindestens ein Montagemechanismus 26 dazu vorgesehen sein kann ein dekoratives Element am äußeren Umfang 28 der Hülse zu montieren und/oder zu demontieren. Jeder der Montagemechanismen 26 kann dazu vorgesehen sein, dass ein dekoratives Element wiederholt montiert und/oder demontiert werden kann. Das vordere Teilstück 22 kann mindestens zwei Montagemechanismen 26 umfassen, wobei mindestens zwei Montagemechanismen 26 dazu vorgesehen sein können jeweils ein dekoratives Element am äußeren Umfang 28 der Hülse zu montieren und/oder zu demontieren. Die Montagemechanismen 26 können symmetrisch angeordnet sein. Zwischen benachbarten Montagemechanismen 26 kann ein Winkel von 360° geteilt durch die Anzahl an Montagemechanismen 28 aufgespannt sein (dies kann sich auf die Montagemechanismen 28 beziehen, die dazu vorgesehen sein können, dass ein dekoratives Element am äußeren Umfang montiert und/oder demontiert werden kann). Zwischen benachbarten Montagemechanismen 26 kann ein Winkel von 90° aufgespannt sein.

Die Figuren 5a - 5b zeigen eine ausgewählte Ausführungsform eines Schnurendstücks entsprechend der Erfindung aus verschiedenen Perspektiven. Das Schnurendstück umfasst eine Hülse 20. Die Hülse 20 kann ein Schlauch sein. Die Hülse 20 kann ein elastischer Schlauch sein. Die Hülse 20 weist ein vorderes Teilstück 22 und ein hinteres Teilstück 24 auf. Das vordere Teilstück 22 weist einen Montagemechanismus 26 auf. Das hinter Teilstück 24 kann, beispielsweise durch kleben, permanent mit einem Schnurende 10 verbunden werden. Die Hülse kann eine zylindrische Grundform mit einem äußeren Umfang 28 aufweisen. Eine Ummantelung 50 kann das Schnurende 10 der Schnur 12 teilweise und/oder vollständig ummanteln. Vollständig ummanteln kann verstanden werden als den äußeren Umfang 28 vollständig ummanteln. Vollständig ummanteln kann verstanden werden als den äußeren Umfang 28 vollständig ummanteln ohne das vordere Ende der Hülse 20 (das Ende der Hülse 20, dass das vordere Teilstück 22 aufweist) zu ummanteln. Die Ummantelung 50 kann dafür sorgen, dass der Schlauch stabilisiert wird und/oder dass der Schlauch permanent mit dem Schnurende 10 verbunden bleibt. Der Schlauch kann zentrisch in der Längsachse der Schnur 12 mit dem Schnurende 10 verbunden sein. Die Ummantelung 50 kann die Schnur 12 zentrisch ummanteln.

Die Figure 6 zeigt eine ausgewählte Ausführungsform eines Schnurendstücks mit montiertem dekorativen Element entsprechend der Erfindung. Das Schnurendstück umfasst eine Hülse 20. Die Hülse 20 kann ein Schlauch sein. Die Hülse 20 kann ein elastischer Schlauch sein. Die Hülse 20 weist ein vorderes Teilstück 22 und ein hinteres Teilstück 24 auf. Das vordere Teilstück 22 weist einen Montagemechanismus 26 auf. Das hinter Teilstück 24 kann, beispielsweise durch kleben, permanent mit einem Schnurende 10 verbunden werden. Die Hülse kann eine zylindrische Grundform mit einem äußeren Umfang 28 aufweisen. Eine Ummantelung 50 kann das Schnurende 10 der Schnur 12 teilweise und/oder vollständig ummanteln. Vollständig ummanteln kann verstanden werden als den äußeren Umfang 28 vollständig ummanteln. Vollständig ummanteln kann verstanden werden als den äußeren Umfang 28 vollständig ummanteln ohne das vordere Ende der Hülse 20 (das Ende der Hülse 20, dass das vordere Teilstück 22 aufweist) zu ummanteln. Die Ummantelung 50 kann dafür sorgen, dass die Hülse 20 stabilisiert wird und/oder dass die Hülse 20 permanent mit dem Schnurende 10 verbunden bleibt. Die Hülse 20 kann zentrisch in der Längsachse der Schnur 12 mit dem Schnurende 10 verbunden sein. Die Ummantelung 50 kann die Schnur 12 zentrisch ummanteln. Das dekorative Element umfasst ein Zierelement 30 und eine Montagevorrichtung 40. Die Montagevorrichtung 40 kann ein Stecker sein. Der Querschnitt des Steckers kann größer als der Innendurchmesser des Montagemachanismuses (insbesondere des Schlauches) sein. Die Hülse 20 kann elastisch durch die Montagevorrichtung 40 verformt werden. Die elastische Verformung kann dafür sorgen, dass das dekorative Element an dem Schnurendstück montiert und/oder demontieret werden kann.

Die Figure 7 zeigt ausgewählte Ausführungsformen eines Schnurendstücks und eines dekorativen Elements. Das Schnurendstück umfasst eine Hülse 20. Die Hülse 20 weist ein vorderes Teilstück 22 und ein hinteres Teilstück 24 auf. Das vordere Teilstück 22 weist einen Montagemechanismus auf. Das hinter Teilstück 24 kann, beispielsweise durch kleben und/oder einklemmen, permanent mit einem Schnurende 10 verbunden werden. Die Hülse kann eine zylindrische Grundform mit einem äußeren Umfang 28 aufweisen. Das hintere Teilstück 24 weist zwei Ausbuchtungen 25 auf. Die beiden Ausbuchtungen 25 sind symmetrisch um die Hülse 20 angeordnet. Das dekorative Element weist einen Schmuckstein als Zierelement 30 auf. Die Montagevorrichtung 40 kann beispielsweise ein Stecker, ein Gewinde und/oder ein Klickmechanismus sein. Das dekorative Element kann an dem Schnurendstück wiederholt montiert und/oder demontiert werden.

Die Figuren 8a - 8b zeigen ausgewählte Ausführungsformen eines Schnurendstücks mit montiertem dekorativem Element. Das Schnurendstück umfasst eine Hülse 20. Das hintere Teilstück 24 der Hülse 20 kann permanent mit einem Schnurende 10 einer Schnur 12 verbunden sein. Das dekorative Element umfasst ein Zierelement 30 und eine Montagevorrichtung 40. Das Zierelement 30 kann eine Perle und/oder ein Schmuckstein sein. Die Montagevorrichtung 40 kann in dem Montagemechanismus 26 des vorderen Teilstücks 22 der Hülse 20 montiert sein. Beispielsweise kann die Montagevorrichtung 40 ein Gewinde (zum Beispiel ein Außengewinde) sein und der Montagemechanismus 26 kann ein Gewinde (zum Beispiel ein Innengewinde) sein. Optional kann die Montagevorrichtung 40 mit einem Klickmechanismus an dem Montagemechanismus 26 montiert sein. Die Hülse 20 kann einen äußeren Umfang 28 aufweisen. Das Schnurende 10 kann beispielsweise in das hintere Teilstück 24 der Hülse 20 geklebt sein. Die Hülse kann einen äußeren Umfang 28 aufweisen, der das Schnurende 10 optisch aufwerten kann. Das Material der Hülse 20 kann so gewählt sein, dass das Schnurende 10 optisch aufgewertet werden kann und/oder dass der Montagemechanismus 26 eine zuverlässige Montage des dekorativen Elements ermöglichen kann.

### Liste der Referenzzeichen

- 10: Schnurende
- 12: Schnur
- 20: Hülse
- 22: vorderes Teilstück
- 24: hinteres Teilstück
- 25: Ausbuchtung
- 26: Montagemechanismus
- 28: äußerer Umfang
- 30: Zierelement
- 40: Montagevorrichtung
- 50: Ummantelung

## Patentansprüche

1. . Ein Schnurendstück zur Befestigung eines dekorativen Elements an einem Schnurende (10), das Schnurendstück umfassend:
eine Hülse (20), wobei die Hülse (20) ein vorderes Teilstück (22) und ein hinteres Teilstück (24) aufweist;
wobei das hinter Teilstück (24) dazu vorgesehen ist, permanent mit dem Schnurende (10) verbunden zu sein; und wobei das vordere Teilstück (22) einen Montagemechanismus (26) aufweist; wobei der Montagemechanismus (26) dazu vorgesehen ist, dass ein dekoratives Element wiederholt montiert und/oder demontiert werden kann.

2. . Ein Schnurendstück nach dem Anspruch 1,
wobei der Montagemechanismus (26) ein Gewinde, eine Steckverbindung und/oder eine Klickverbindung ist.

3. . Ein Schnurendstück nach einem der vorherigen Ansprüche,
wobei das hinter Teilstück (24) dazu vorgesehen ist, durch Verkleben, Verpressen, Schmelzen und/oder unelastische Verformung permanent mit dem Schnurende (10) verbunden zu sein.

4. . Ein Schnurendstück nach einem der vorherigen Ansprüche,
wobei das Schnurendstück dazu vorgesehen ist, durch eine Ummantelung (50) permanent mit dem Schnurende (10) verbunden zu sein.

5. . Ein Schnurendstück nach dem Anspruch 4,
wobei das hintere Teilstück (24) mindestens eine Ausbuchtung (25) aufweist;
wobei das Schnurende (10) von einer/der Ummantelung (50) mindestens teilweise umhüllt wird; und
wobei die Ausbuchtung (25) dafür vorgesehen ist das hintere Teilstück (24) darin zu hindern aus der Schnur (12) herauszurutschen.

6. . Ein Schnurendstück nach einem der vorherigen Ansprüche,
wobei das hintere Teilstück (24) dazu vorgesehen ist, innerhalb der Schnur (12) permanent mit dem Schnurende (10) verbunden zu sein.

7. . Ein Schnurendstück nach einem der vorherigen Ansprüche,
wobei das hintere Teilstück (24) dazu vorgesehen ist, mit dem Schnurende (10) einer in der Modebranche üblichen Schnur (12) permanent verbunden zu sein, wobei insbesondere das hintere Teilstück (24) dazu vorgesehen ist, mit dem Schnurende (10) eines Schnürsenkels permanent verbunden zu sein.

8. . Ein Schnurendstück nach einem der vorherigen Ansprüche,
wobei der Montagemechanismus (26) dazu vorgesehen ist, dass das dekorative Element wiederholt zentrisch in der Längsachse der Schnur (12) montiert und/oder demontiert werden kann.

9. . Ein Schnurendstück nach einem der vorherigen Ansprüche,
wobei das vordere Teilstück (22) mindestens zwei Montagemechanismen (26) aufweist, und wobei jeder der Montagemechanismen (26) dazu vorgesehen ist, dass ein dekoratives Element wiederholt montiert und/oder demontiert werden kann.

10. . Ein Schnurendstück nach einem der vorherigen Ansprüche,
wobei der Montagemechanismus (26) dazu vorgesehen ist, dass ein dekoratives Element wiederholt am äußeren Umfang (28) der Hülse (22) montiert und/oder demontiert werden kann.

11. . Ein Schnurendstück nach einem der vorherigen Ansprüche,
wobei die Hülse ein elastischer Schlauch ist.

12. . Eine Schnur,
wobei ein Schnurendstück nach einem der vorherigen Ansprüche mit einem Schnurende der Schnur permanent verbunden ist.

13. . Ein dekoratives Element zum wiederholten montieren und/oder demontieren an einem Schnurendstück, das dekorative Element umfassend:
ein Zierelement (30), wobei das Zierelement (30) dazu vorgesehen ist ein Schnurende (10) optisch aufzuwerten, und
eine Montagevorrichtung (40), wobei die Montagevorrichtung (40) dazu vorgesehen ist um das dekorative Element wiederholt an dem Montagemechanismus (26) eines Schnurendstücks nach einem der Ansprüche 1 bis 12 zu montieren und/oder demontieren.

14. . Ein dekoratives Element nach Anspruch 13,
wobei das Zierelement (30) mindestens eines der nachfolgenden Zierelemente (30) umfasst: a) einen Schmuckstein; b) eine Perle; c) einen Kristall; d) einen Buchstaben; e) ein Logo; f) ein Imitat eines der vorherig genannten Zierelemente (30) und/oder g) eine Kombination aus mindestens zwei der vorherig genannten Zierelemente (30).

15. . Eine Methode zur Montage und/oder Demontage eines dekorativen Elements an einem Schnurende (10), die Methode umfassend:
fixieren eines Schnurendstücks nach einem der Ansprüche 1 bis 12 an einem Schnurende (10), wobei das Schnurendstück durch das Fixieren permanent mit dem Schnurende (10) verbunden wird; und
montieren und/oder demontieren des dekorativen Elements nach einem der Ansprüche 13 oder 14 an dem Schnurendstück.
